# EUROPÄISCHE PATENTSCHRIFT

(11) **EP 0 383 104 B1**
(45) Veröffentlichungstag und Bekanntmachung des Hinweises auf die Patenterteilung: **10.11.1993**
(21) Anmeldenummer: 90101979.4
(22) Anmeldetag: 01.02.1990
(51) Int. Cl.: A63C 9/00

(54) **Ski**
Ski
Ski

(30) Priorität: 15.02.1989 AT 331/89
(43) Veröffentlichungstag der Anmeldung: 22.08.1990
(73) Patentinhaber: HTM Sport- und Freizeitgeräte Aktiengesellschaft, A-2320 Schwechat (AT)
(72) Erfinder: Freisinger, Henry, A-1210 Wien (AT); Brunnhuber, Egon, A-1232 Wien (AT); Stritzl, Karl, A-1020 Wien (AT); Hoffmann, Kurt, A-1150 Wien (AT)
(74) Vertreter: Szász, Tibor, Dipl.-Ing.

(56) Entgegenhaltungen:
- AT-B- 373 786
- DE-A- 2 246 668
- DE-A- 2 554 385
- FR-A- 2 282 823

## Beschreibung

Die Erfindung bezieht sich auf einen Ski gemäß dem Oberbegriff des Ansprüches 1 bzw. des Ansprüches 2.

Ein derartiger Ski ist bereits bekannt und in der US-PS 3 314 687 vorbeschrieben. Bei diesem Ski ist auf seiner Oberseite eine Führungsschiene befestigt, welche zu einer örtli - chen Versteifung des Ski führt und ein Durchbiegen des Ski beim Durchfahren von Mulden behindert.

Der in der AT-PS 362 273 beschriebene Ski besitzt zwar seitliche Nuten,welche zum Verstellen und zum anschließenden Festlegen der Bindungsteile bzw. der Bindung am Ski dienen, doch muß hier die Bindung mittels Klemmbacken am Ski festgeschraubt werden,was umständlich und zeitraubend ist.Außerdem besteht die Gefahr, daß jeder Bindungsteil unsymmetrisch zur vertikalen Symmetrieebene des Ski verläuft und gegenüber dieser durch ungleichmäßiges Anziehen der beiden Schrauben versetzt ist.

Die Erfindung stellt sich die Aufgabe, die Nachteile der bekannten Ausführungen zu beseitigen und einen Ski zu schaffen, bei dem die Skibindung ohne Verwendung von Schrauben am Ski in einfacher weise festgelegt werden kann.

Ausgehend von einem Ski gemäß dem Oberbegriff des Anspruches 1 bzw. des Ansprüches 2 wird diese Aufgabe erfindungsgemäß durch die Merkmale des kennzeichnenden Teiles jedes dieser Ansprüche gelöst. Durch die erfindungsgemäße Ausgestaltung eines Ski bzw. einer Skibindung kann letztere besonders schnell auf den Ski aufgesetzt und von ihm abgenommen werden.

An sich wäre es möglich, die Nuten über die gesamte Skilänge durchlaufen zu lassen. Dies würde aber das Aufsetzen der Skibindung erschweren. Um eine leichtere Montage der Skibindung möglich zu machen, weist der Ski die Merkmale der Ansprüche 3 und 4 auf.

Durch den Gegenstand des Ansprüches 5 kann einerseits eine Anpassung der Skibindung an verschiedene Schuhgrößen und anderseits - natürlich nur in einem gewissen Ausmaß - auch eine Verlagerung der Schienbeinachse des Benützers vorgenommen werden.

Die Maßnahme des Ansprüches 6 ermöglicht auf einfache Weise eine Festlegung dem Skibindung in ihrer Mittellage.

Schließlich erlaubt der Gegenstand des Ansprüches 7 eine gleiche Ausbildung der beiden Schlitten, wodurch ein einziges Werkzeug für die Herstellung der Schlitten ausreicht.

In der Zeichnung sind zwei beispielsweise Ausführungsformen des Erfindungsgegenstandes dargestellt. Fig. 1 zeigt eine erste Ausführungsform im Schaubild und in einer auseinandergezogenen Lage von Ski und Skibindung und Fig. 2 eine gleiche Darstellung, bei der jedoch die Skibindung bereits auf dem Ski montiert ist. In den Fig. 3 und 4 sind Seitenansichten wiedergegeben, von denen Fig. 3 die Lage von Skibindung und Ski unmittelbar vor den Zusammenbau und Fig. 4 die bereits zusammengebaute Lage zeigt. In den Fig. 5 und 6 ist eine zweite Ausführungsform eines Ski mit einer Skibindung im Schaubild dargestellt, wobei diese Figuren etwa den Fig.1 und 2 entsprechen und wobei Vorderbacken und Fersenhalter weggelassen sind.

Gemäß den Fig. 1 - 4 ist ein Ski 1 mit zwei Wangen 1a versehen, in deren jeder eine über die ganze Skilänge durchgehende Nut 1b ausgespart ist. Im mittleren Bereich ihrer Länge ist jede der beiden Nuten 1b durch eine Ausnehmung 1c unterbrochen, welche zur Skioberseite hin offen ist. Beide Ausnehmungen 1c sind symmetrisch zur vertikalen Längsmittelebene des Ski 1 angeordnet. In der Mitte der Oberseite des Ski 1 befindet sich eine Sackbohrung 1d.

Die Skibindung ist in ihrer Gesamtheit mit 2 bezeichnet. Sie besitzt einen an sich bekannten Vorderbacken 3 und einen gleichfalls bekannten Fersenhalter 4, welche Teile über ein Verbindungselement,z.B. ein Metallband 5, miteinander gekoppelt sind. Sowohl der Vorderbacken 3 als auch der Fersenhalter 4 ist auf je einem Schlitten 6a bzw. 6b befestigt. Jeder Schlitten 6a bzw. 6b hat - im Querschnitt gesehen - die Form eines nach unten hin offenen U, dessen Schenkel 6c 6d an ihren Enden nach innen ragende Flanschen 6d 6f tragen. Die Dicke dieser Flanschen 6d 6f ist gleich oder kleiner als die Breite der Nuten 1b in den Wangen 1a. Der Abstand a der beiden Flanschen 6d 6f entspricht der Breite b der Oberseite des Ski 1 im Bereich der beiden Ausnehmungen 1c. Auf dem Verbindungselement 5 befindet sich ein Zwischenteil 7, welcher einen nach unten ragenden Zapfen 8 trägt. Der Zwischenteil 7 besitzt zur Aufnahme des Verbindungselementes 5 an seiner Unterseite eine Schwalbenschwanznut 7a.

Unmittelbar vor der Montage der Skibindung 2 auf dem Ski 1 nehmen die beiden Teile 1 und 2 die in Fig. 1 bzw. 3 dargestellte Lage ein. Danach wird der Fersenhalter 4 auf den Ski 1 gedrückt, wobei die beiden Flanschen 6d seines Schlittens 6b mit den Nuten 1b im Ski 1 fluchten. Danach wird der Fersenhalter 4 zum Skiende hin verschoben. Gleichzeitig verbiegt sich das Verbindungselement 5. Sobald sich der Schlitten 6a des Vorderbackens 3 über den beiden Ausnehmungen 1c im Ski 1 befindet, wird der Vorderbacken 3 gegen den Ski 1 hin gedrückt. Dabei verbiegt sich neuerlich das Verbindungselement 5 und der Zapfen 8 des Zwischenteiles 7 legt sich an die Oberseite des Ski 1 an. Nun wird die Skibindung 2 zur Skispitze hin verschoben. Dabei gleitet der Zapfen 8 des Zwischenteiles 7 entlang der Oberseite des Ski 1. Sobald der Zapfen 8 in die Sackbohrung 1d des Ski 1 einrastet, ist die Skibindung 2 gegenüber dem Ski 1 festgelegt.

Die in den Fig. 6 und 7 dargestellte zweite Ausführungsform ist der ersten ähnlich. Es sind daher die gleichen Teile mit den gleichen Bezugsziffern versehen, welche jedoch zur Unterscheidung einen Strich tragen.

Im Gegensatz zur ersten Ausführung besitzt der Ski 1′ an seinen Wangen 1′a keine durchgehenden Nuten, sondern es sind in jeder Wange 1′a zwei Nuten 10 und 11 ausgespart,zwischen denen sich ein von Nuten freier Abschnitt des Ski 1′ befindet. Weiters sind auch zwei nach oben hin offene Ausnehmungen 12a,12b bzw. 13a und 13b im Ski 1′ ausgespart, welche Ausnehmungen unterschiedliche Längen besitzen.

Ein weiterer Unterschied ist darin gelegen, daß bei der Skibindung 2′ kein durchgehendes Verbindungselement vorhanden ist, sondern daß das Verbindungselement aus zwei flachen Ansätzen 14 und 15 mit schwalbenschwanzförmigem Querschnitt besteht, die mit den zugehörigen Schlitten 6′a und 6′b einstükkig ausgebildet oder fest verbunden sind und die in Schwalbenschwanznuten 16a, 16b des Zwischenteiles 7′ geführt werden. Im Zwischenteil 7′ befindet sich eine an sich bekannte und der Übersicht wegen nicht dargestellte Rasteinrichtung, welche eine Verriegelung der beiden Ansätze 14 und 15 gegeneinander und gegenüber dem Zwischenteil 7′ ermöglicht. Dadurch kann die Skibindung 2′ an verschiedene Schuhgrößen angepaßt werden.

Selbstverständlich besitzt jeder Schlitten 6′a, 6′b nicht über seine ganze Länge einen U-förmigen Querschnitt, sondern nur in zei Abschnitten 17a, 17b bzw. 18a,18b, welche Abschnitte in ihrer Länge den Längen der Ausnehmungen 12a,12b und 13a,13b im Ski 1′ entsprechen. Dadurch ist ein Aufsetzen der Skibindung 2′ im Mittelbereich des Ski 1′ möglich.

Diese Ausbildung einer Skibindung 2′ hat den Vorteil, daß sie nicht nur an die Größe eines Skischuhs leicht angepaßt werden kann, sondern durch die Verwendung einer an sich bekannten Verstellvorrichtung für den Zapfen auch eine Verlagerung der Schienbeinachse des Benützers in einem gewissen Ausmaß möglich ist. Ein weiterer Vorteil ist darin gelegen, daß das von den beiden Ansätzen 14 und 15 gebildete Verbindungselement bei der Montage der Skibindung 2′ nicht verbogen werden muß. Außerdem ist der Verstellweg der beiden Schlitten 6′a, 6′b sehr gering, wie aus Fig. 6 klar hervorgeht. Während bei der ersten Ausführung der Verschiebeweg der beiden Schlitten zum Skiende hin bei der Montage das Zweifache der Schlittenlänge sowie den Abstand der Schlitten beträgt, und danach ein weg zur Skispitze im Ausmaß einer Schlittenlänge und des halben Abstandes der Schlitten erforderlich ist, werden bei der zweiten Ausführung der Skibindung 2′ die beiden Scnlitten 6′a, 6′b, welche gleichzeitig eingesetzt werden, angenähert nur um eine halbe Schlittenlänge zur Skispitze bzw. zum Skiende hin verschoben, wonach die beiden Ansätze 14, 15 durch die Rasteinrichtung verrastet werden.

Die Erfindung ist nicht an die in der Zeichnung dargestellten und im vorstehenden beschriebenen Ausführungsbeispiele gebunden. Vielmehr sind verschiedene Abänderungen möglich, ohne den Rahmen der Erfindung zu verlassen. Beispielsweise wäre es möglich, die Nuten mit U-Profilen auszukleiden, welche in den Wangen des Ski verankert sind. Weiters können im Zwischenteil eine oder zwei Nuten mit T-Querschnitt ausgespart sein, in der bzw. in denen das Verbindungselement mit T-förmigem Querschnitt oder die beiden Ansätze geführt werden. Auch kann der Zapfen gemäß dem ersten Ausführungsbeispiel unmittelbar am Verbindungselement befestigt werden.

## Patentansprüche

1. Ski mit einer Skibindung, welche aus einem Vorderbacken und aus einem mit diesem über ein Verbindungsglied gekoppelten Fersenhalter besteht, wobei sowohl der Vorderbacken als auch der Fersenhalter auf je einem Schlitten befestigt sind, welcher im Querschnitt die Form eines nach unten offenen U besitzt, an dessen freie Schenkelenden nach innen ragende Flansche angesetzt sind, die in mindestens einer skifesten Führungsschiene, welche sich in Skilängsrichtung erstreckt, gelagert sind, **dadurch gekennzeichnet**, daß jede Wange (1a) des Ski (1) im mittleren Bereich ihrer Länge eine Ausnehmung (1c) aufweist, welche länger als die Länge jedes der beiden Schlitten (6a, 6b) ist, daß die beiden Ausnehmungen (1c) symmetrisch zur vertikalen Längsmittelebene des Ski (1) angeordnet sind, und daß in jeder Wange (1a) eine Nut (1b) ausgespart ist, in der die Flanschen (6e, 6f) von Vorderbacken (3) und Fersenhalter (4) geführt sind, so daß die Flansche (6e, 6f) über die Ausnehmungen (1c) in die Nuten (1b) einsetzbar sind (Fig. 1 - 4).

2. Ski mit einer Skibindung, welche aus einem Vorderbacken und aus einem mit diesem über ein Verbindungsglied gekoppelten Fersenhalter besteht, wobei sowohl der Vorderbacken als auch der Fersenhalter auf je einem Schlitten befestigt sind, welcher im Querschnitt die Form eines nach unten offenen U besitzt, an dessen freie Schenkelenden nach innen ragende Flansche angesetzt sind, die in mindestens einer skifesten Führungsschiene, welche sich in Skilängsrichtung erstreckt, gelagert sind, dadurch gekenn - zeichnet, daß auf jeder Seite jedes Schlittens (6'a, 6'b) der Flansche (6'e, 6'f) aus zwei Abschnitten (17a, 17b, 18a, 18b) besteht, welche sich im Abstand voneinander befinden, daß der dazugehörige Bereich der Wange (1'a) des Ski (1') über zwei Ausnehmungen (12a, 12b; 13a, 13b) verfügt und daß in jeder Wange (1'a) mindestens eine Nut (10 bzw. 11) ausgespart ist, in der die Flanschen (6'e, 6'f) von Vorderbacken (3') und Fersenhalter (4') geführt sind, wobei die Nuten (10) für den Vorderbacken (3') und die Nuten (11) für den Fersenhalter (4') symmetrisch zur vertikalen Längsmittelebene des Ski (1') angeordnet sind, so daß die Flanschen (6'e,6'f) über die Ausnehmungen (12a, 12b,13a,13b) in die Nuten (1'b) einsetzbar sind (Fig.5 und 6).

3. Ski nach Anspruch 2, dadurch gekennzeichnet, daß die beiden Abschnitte (17a, 17b bzw. 18a, 18b) der Flanschen (6'e, 6'f) jeweils unterschiedliche Längen aufweisen.

4. Ski nach Anspruch 2 oder 3, dadurch gekennzeichnet, daß die dem Vorderbacken (3') zugeordneten Ausnehmungen (12a, 12b) den gleichen Abstand wie jene Ausnehmungen (13a,13b) besitzen, welche dem Fersenhalter (4') zugeordnet sind.

5. Ski nach Anspruch 4, dadurch gekennzeichnet, daß das Verbindungsglied von einem Zwischenteil (7') gebildet ist, in dem zwei Nuten (16a, 16b) ausgespart sind, in denen flache Ansätze (14, 15) der beiden Schlitten (6'a, 6'b) geführt sind, welche Ansätze (14, 15) in der Fahrtstellung durch eine an sich bekannte Rasteinrichtung gegeneinander bzw. gegenüber dem Zwischenteil (7') verriegelt sind (Fig. 5 und 6).

6. Ski nach einem der Ansprüche 1 oder 2 und 5, da - durch gekennzeichnet, daß zur Festlegung der Skibindung (2, 2') am Ski (1, 1') in dessen Oberseite mindestens eine Sackbohrung (1d, 1'd) ausgespart ist, in welche ein am Verbindungsglied (5), vorzugsweise am Zwischenteil (7'), angeordneter Zapfen (8, 8') eingreift.

7. Ski nach Anspruch 6, dadurch gekennzeichnet, daß die Ausnehmungen (12a, 12b) für den Vorderbacken (3') in bezug auf eine durch die Achse der Sackbohrung (1'd) ge - legte vertikale Querebene symmetrisch zu den Ausnehmungen (13a, 13b) für den Fersenhalter (4') angeordnet sind.

## Claims

1. A ski provided with a ski binding composed of a front clamp assembly and a heel retainer coupled to one another by means of a connecting member, both said front clamp assembly and said heel retainer being each mounted on a respective slide member having the cross-sectional shape of a downwards opening "U" with the free ends of its legs being provided with inwards projecting flanges to be guided in at least one guide rail integrally connected to said ski and extending in the longitudinal direction thereof,
characterized in that at an intermediate portion of its length, each side face (1a) of said ski (1) is formed with a cutout (1c) of a length greater than that of any of said slide members (6a, 6b), that both said cutouts (1c) are disposed symmetrical to one another with respect to the vertical longitudinal center plane of said ski (1), and in that each side face (1a) is formed with a groove (1b) for guiding said flanges (6e, 6f) of said front clamp assembly (3) and said heel retainer (4) therein, so that said flanges (6e,6f) are adapted to be inserted into said grooves (1b) through said cutouts (1c) (figs. 1 4 4).

2. A ski provided with a ski binding composed of a front clamp assembly an a heel retainer coupled to one another by means of a connecting member, both said front clamp assembly and said heel retainer being each mounted on a respective slide member having the cross-sectional shape of a downwards opening "U" with the free ends of its legs being provided with inwards projecting flanges to be guided in at least one guide rail integrally connected to said ski and extending in the longitudinal direction thereof,
characterized in that on each side of each said slide member (6'a, 6'b), said flange (6'e, 6'f) is composed of two mutually spaced flange portions (17a, 17b, 18a, 18b), that the corresponding portions of said side faces (1'a) of said ski (1') are provided with two cutouts (12a, 12b; 13a, 13b), and in that each side face (1'a) is formed with at least one groove (10 and 11, respectively) for said flanges (6'e,6'f) of said front clamp assembly (3') and said heel retainer (4') to be guided therein, said grooves (10) for said front clamp assembly (3') and said grooves (11) for said heel retainer (4') being disposed symmectrical to one another with respect to the vertical longitudinal center plane of the sk (1'), so that said flanges (6'e, 6'f) are adapted to be inserted into said grooves (1'b) through said cutouts (12a, 12b; 13a, 13b) (figs. 5 and 6).

3. A ski according to claim 2, characterized in that said two flange portions (17a, 17b and 18a, 18b, respectively) of said flanges (6'e, 6'f) are of different lengths.

4. A ski according to claim 2 or 3, characterized in that said cutouts (12a, 12b) associated to said front clamp assembly (3') are spaced by the same distance as said cutouts (13a, 13b) associated to said heel retainer (4').

5. A ski according to claim 4, characterized in that said connecting member if formed by a centerpiece (7') provided with two grooves (16a, 16b) for respective flat extensions (14, 15) of said slide members (6'a, 6'b) to be guided therein, said extensions being adapted in the operative state to be locked relative to said centerpiece (7'), and thus relative to one another, by a per se known locking mechanism (figs. 5 and 6).

6. A ski according to any of claims 1 or 2 and 5, characterized in that for positioning said ski binding (2, 2') on said ski (1, 1'), the top face of the latter is formed with at least one blind bore (1d, 1'd) to be engaged by a pin (8, 8') provided on said connecting member (5), preferably on said centerpiece (7').

7. A ski according to claim 6, characterized in that said cutouts (12a, 12b) associated to said front clamp assembly (3') are disposed symmetrical to said cutouts (13a, 13b) associated to said hel retainer (4') with respect to a vertical transverse plane passing through the axis of said blind bore (1'd).

## Revendications

1. Ski équipé d'une fixation de ski se composant d'une mâchoire avant et d'une talonnière accouplée à cette dernière par l'intermédiaire d'un organe de liaison, tant la mâchoire avant que la talonnière étant respectivement fixées sur une pièce coulissante revêtant, en coupe transversale, la forme d'un U ouvert vers le bas et sur les extrémités libres des branches duquel sont façonnées, solidairement, des ailes saillant vers l'intérieur et montées dans au moins une glissière de guidage assujettie au ski, qui s'étend dans le sens longitudinal de ce ski, caractérisé par le fait que chaque joue (1a) du ski (1) présente, dans la région centrale de sa longueur, un évidement (1c) qui est plus long que la longueur de chacune des deux pièces coulissantes (6a, 6b) ; par le fait que les deux évidements (1c) sont agencés symétriquement par rapport au plan médian longitudinal vertical du ski (1) ; et par le fait que chaque joue (1a) comporte une gorge (1b) dans laquelle les ailes (6e, 6f) de la mâchoire avant (3) et de la talonnière (4) sont guidées, de telle sorte que les ailes (6e, 6f) puissent être introduites dans les gorges (1b) par l'intermédiaire des évidements (1c) (figures 1-4).

2. Ski équipé d'une fixation de ski se composant d'une mâchoire avant et d'une talonnière accouplée à cette dernière par l'intermédiaire d'un organe de liaison, tant la mâchoire avant que la talonnière étant respectivement fixées sur une pièce coulissante revêtant, en coupe transversale, la forme d'un U ouvert vers le bas et sur les extrémités libres des branches duquel sont façonnées, solidairement, des ailes saillant vers l'intérieur et montées dans au moins une glissière de guidage assujettie au ski, qui s'étend dans le sens longitudinal de ce ski, caractérisé par le fait que, de chaque côté de chaque pièce coulissante (6'a, 6'b), les ailes (6'e, 6'f) se composent de deux régions (17a, 17b, 18a, 18b) situées à distance l'une de l'autre ; par le fait que la région associée de la joue (1'a) du ski (1') dispose de deux évidements (12a, 12b ; 13a, 13b) ; et par le fait que chaque joue (1'a) comporte au moins une gorge (10, respectivement 11) dans laquelle les ailes (6'e, 6'f) de la mâchoire avant (3') et de la talonnière (4') sont guidées, les gorges (10) destinées à la mâchoire avant (3') et les gorges (11) destinées à la talonnière (4') étant agencées symétriquement par rapport au plan médian longitudinal vertical du ski (1'), de telle sorte que les ailes (6'e, 6'f) puissent être introduites dans les gorges (1'b) par l'intermédiaire des évidements (12a, 12b, 13a, 13b) (figures 5 et 6).

3. Ski selon la revendication 2, caractérisé par le fait que les deux régions (17a, 17b, respectivement 18a, 18b) des ailes (6'e, 6'f) présentent, à chaque fois, des longueurs différentes.

4. Ski selon la revendication 2 ou 3, caractérisé par le fait que les évidements (12a, 12b) affectés à la mâchoire avant (3') présentent le même espacement que les évidements (13a, 13b) qui sont affectés à la talonnière (4').

5. Ski selon la revendication 4, caractérisé par le fait que l'organe de liaison est formé par une pièce intercalaire (7') dans laquelle sont pratiquées deux gorges (16a, 16b) dans lesquelles des appendices aplatis (14, 15) des deux pièces coulissantes (6'a, 6'b) sont guidés, lesquels appendices (14, 15) sont verrouillés dans la position de déplacement, respectivement l'un par rapport à l'autre ou par rapport à la pièce intercalaire (7'), par l'intermédiaire d'un dispositif d'encrantage connu par lui-même (figures 5 et 6).

6. Ski selon l'une des revendications 1 ou 2 et 5, caractérisé par le fait que, pour consigner la fixation de ski (2, 2') à demeure sur le ski (1, 1'), la face supérieure de ce dernier présente au moins un trou borgne (1d, 1'd) dans lequel pénètre un tourillon (8, 8') situé sur l'organe de liaison (5), de préférence sur la pièce intercalaire (7').

7. Ski selon la revendication 6, caractérisé par le fait que les évidements (12a, 12b) destinés à la mâchoire avant (3') sont agencés, vis-à-vis d'un plan transversal vertical passant par l'axe du trou borgne (1'd), symétriquement par rapport aux évidements (13a, 13b) destinés à la talonnière (4').
